# EUROPÄISCHE PATENTSCHRIFT

(11) **EP 0 631 943 B1**
(45) Veröffentlichungstag und Bekanntmachung des Hinweises auf die Patenterteilung: **07.10.1998**
(21) Anmeldenummer: 94110152.9
(22) Anmeldetag: 29.06.1994
(51) Int. Cl.: B65D 50/04

(54) **Behälterverschluss**
Container closure
Fermeture de récipient

(30) Priorität: 30.06.1993 DE 4321705
(43) Veröffentlichungstag der Anmeldung: 04.01.1995
(73) Patentinhaber: GAPLAST GmbH, D-82442 Altenau (DE)
(72) Erfinder: Kneer, Roland, D-82490 Farchant (DE)
(74) Vertreter: Flosdorff, Jürgen, Dr.

(56) Entgegenhaltungen:
- EP-A- 0 112 683
- US-A- 3 055 524
- US-A- 3 795 338
- US-A- 3 892 325
- US-A- 3 934 744

## Beschreibung

Die Erfindung betrifft einen Behälterverschluß, der eine Schraubkappe aufweist, die von einer kindersicheren Außenkappe überdeckbar und von dieser drehbar ist.

Es ist bekannt, einen Behälter mit einem potentiell gesundheitsgefährdende Inhalt, beispielsweise einen Behälter mit Tabletten mit einem kindersicheren Behälterverschluß zu versehen, der eine Schraubkappe und eine daran angebrachte, die Schraubkappe überdeckende Außenkappe enthält, die durch Aufbringung von axialem oder radialem Druck in einen drehfesten Eingriff mit der Schraubkappe bringbar ist, so daß diese von der Behälteröffnung abgeschraubt werden kann. Mittels derselben oder einer anderen Eingriffseinrichtung kann die Schraubkappe durch Drehung der Außenkappe in der entgegengesetzten Richtung wieder auf den Behälter aufgeschraubt werden.

Ein derartiger kindersicherer Druck-Drehverschluß ist natürlich erheblich teurer als ein Behälterverschluß, der nur aus einer Schraubkappe besteht, und seine Betätigung erfordert eine gewisse Geschicklichkeit und die Kenntnis, in welcher Weise und an welcher Stelle während des Schraubvorgangs Druck auf die Außenkappe ausgeübt werden muß, damit diese die aufgebrachte Drehkraft auf die innere Schraubkappe übertragen kann. Für manchen Benutzer mit geringem technischen Verständnis und mangelnder Geschicklichkeit und Geduld bei der Handhabung des Verschlusses sowie für beispielsweise ältere Menschen, denen nur noch eine geringe Kraftaufwendung mit den Händen möglich ist, ist ein kindersicherer Druck-Drehverschluß nur schwerlich zu betätigen, so daß er zum Öffnen eines derart gesicherten Behälters die Hilfe einer anderen Person in Anspruch nehmen muß.

Andererseits ist ein Druck-Drehverschluß der betrachteten Art speziell dazu vorgesehen, kleinen Kindern den Zugang zum Behälterinhalt zu verwehren, die nicht sachgemäß mit diesem Behälterinhalt umgehen können, so daß beispielsweise die Besorgnis bestehen könnte, daß sie eine größere Anzahl Tabletten schlucken würden, wenn sie den Behälter öffnen könnten. Wenn ein Behälter mit einem Inhalt, der kleinen Kindern nicht zugänglich sein soll, jedoch in einer Umgebung verwendet wird, in der er ohnehin nicht in die Hände von Kindern geraten kann, beispielsweise in einem nur aus Erwachsenen bestehenden Haushalt, ist die Kindersicherung des Behälters überflüssig, was umso mehr ins Gewicht fällt, wenn der Benutzer des Behälters aus einem der weiter oben genannten Gründen oder aus denkbaren weiteren Ursachen den kindergesicherten Verschluß nicht oder kaum selbst betätigen kann.

Dies gilt im verstärkten Maße für einen Behälterinhalt, der selbst bei Mißbrauch nur geringfügig schädlich sein kann und somit keine eigentliche Gesundheitsgefahr darstellt.

Die bisher bekannten Druck-Drehverschlüsse sind nur in ihrer Gesamtheit verwendbar, d.h. in dem Zustand, in dem die kindersichere Außenkappe mit der inneren Schraubkappe zusammengesetzt ist. Wenn die Außenkappe bei diesen bekannten Verschlüssen entfernt würde, wäre die Schraubkappe kaum zu betätigen, da sie mangels Riffelung nicht die erforderliche "Griffigkeit" aufweist, statt dessen aber scharfkantige Vorsprünge und/oder Aussparungen zum Eingriff der Außenkappe, angeformte Federzungen oder dergleichen aufweist, an denen sich ein Benutzer verletzen kann.

Die US-A-3 055 524 offenbart einen Sicherheitsverschluß, bei dem in einer Ausführungsform die Außenkappe mit an der Deckelinnenseite angeformten Stegen in Nuten in der Oberseite der Schraubkappe eingreift, wenn ein entsprechender Druck auf den Deckelabschnitt der Außenkappe ausgeübt wird. Dieser Eingriff dient bei dieser Ausführungsform dazu, die Schraubkappe in beiden Richtungen zu drehen, also sowohl zum Aufschrauben als auch zum Abschrauben der Schraubkappe. Bei einer weiteren Ausführungsform dient der Eingriff der Stege in die Nuten nur zum Öffnen des Behälters, d.h. zum Abschrauben der Schraubkappe, während zum Aufschrauben mehrere über den Umfang der Außenkappe verteilte, sich allmählich radial nach innen verbreiternde Abschnitte vorgesehen sind, die bei Drehung der Außenkappe in Schließrichtung auf entsprechende Vorsprünge der Schraubkappe auftreffen. Die Schraubkappe ist nicht dazu vorgesehen, ohne Außenkappe verwendet zu werden, weshalb die Schraubkappe keine eigene Riffelung an der Umfangswand enthält.

Der vorliegenden Erfindung liegt die Aufgabe zugrunde, einen Behälterverschluß anzugeben, der aus einer Schraubkappe besteht, die ohne Verletzungsgefahr für die Finger des Benutzers betätigbar ist und die zum Aufschrauben und Zuschrauben erforderliche Griffigkeit aufweist, und der zusätzlich eine kindersichere Außenkappe aufweist, die auf diese Schraubkappe aufgesetzt werden kann.

Diese Aufgabe wird erfindungsgemäß durch die im Kennzeichen des Anspruchs 1 angegebenen Merkmale gelöst. Vorteilhafte Weiterbildungen der Erfindung sind in den Unteransprüchen gekennzeichnet.

Gemäß der vorliegenden Erfindung enthält die Schraubkappe sowohl eine Riffelung an ihrer vorzugsweise zylindrischen Außenwand als auch eine Riffelung an dem radial äußeren Ringbereich des Deckelabschnitts der Schraubkappe, wobei die Rippen dieser Riffelung vorzugsweise durchgehend ausgebildet sind. Es liegt jedoch im Rahmen der Erfindung, daß die Riffelung an der zylindrischen Außenfläche anders gestaltet ist als im Ringbereich des Deckelabschnitts, wo der drehfeste Eingriff der Außenkappe erfolgen kann wobei die Riffelung an der zylindrischen Außenfläche im gleichen Drehsinn eine flach geneigte, lange Seite und eine kurze Seite aufweist.

Auf die Schraubkappe ist die kindersichere Außenkappe aufschnappbar, indem diese mit einem radial nach innen weisenden ringförmigen Ansatz eine nach unten weisende Ringschulter im Bereich des freien Endes der Schraubkappe untergreift. Der Deckelabschnitt der Außenkappe hat erfindungsgemäß bezüglich des Deckelabschnitts der Schraubkappe eine konvexe, d.h. mittig vorgewölbte Form, wobei sich der Deckelabschnitt der Außenkappe mittig auf dem Deckelabschnitt der Schraubkappe abstützt. Der Deckelabschnitt der Außenkappe ist als elastische Membran oder Schale ausgebildet und kann durch Aufbringung von axialem Druck elastisch in eine im wesentlichen ebene Ausrichtung gebracht werden mit der Folge, daß an der Innenseite des Deckelabschnitts der Außenkappe angeformte Vorsprünge derart in die Riffelung des Deckelabschnitts der Schraubkappe eingreifen, daß in Öffnungsrichtung der Schraubkappe eine drehfeste Verbindung entsteht.

Weiter wird erfindungsgemäß vorgeschlagen, die Außenkappe über eine zweite, getrennte Eingriffseinrichtung in der den Schließvorgang hervorrufenden Drehrichtung mit der Schraubkappe zu verbinden, wobei diese zweite Eingriffseinrichtung ohne Kraft- bzw. Druckausübung wirksam ist, so daß das Festschrauben auf der Behältelöffnung lediglich durch einen einfachen Drehvorgang der Außenkappe erfolgt.

Weiter ist vorgesehen, daß die Riffelung der Schraubkappe aus aufeinanderfolgenden, lamellenartigen Rippen besteht, die jeweils eine flach geneigte, lange Seite und eine kurze, vorzugsweise etwa in der die Mittellängsachse des Behälters und des Behälterverschlusses enthaltenden Ebene liegende Seite aufweist, so daß die Riffelung im Querschnitt ein sägezahnartiges Profil bildet. Dieses sägezahnartige Profil ist so angeordnet, daß die Drehkraft beim öffnen der Schraubkappe an dem kurzen, im wesentlichen quer zu den aufgebrachten Drehkräften verlaufenden Kanten der Riffelung angreift, so daß in Öffnungsrichtung eine große Kraftübertragung erfolgt.

Wenn die Schraubkappe ohne Außenkappe verwendet wird, ist die "Griffigkeit" in Befestigungsrichtung erheblich geringer als in Öffnungsrichtung, da die Drehkraft auf die flach geneigten Seite der Riffelung einwirkt, wodurch gewährleistet ist, daß die Schraubkappe nicht unabsichtlich so fest zugeschraubt wird, daß sie nur noch schwerlich zu öffnen ist.

Diese besondere Riffelung der Schraubkappe erzielt ferner die Wirkung, daß die inneren Vorsprünge an dem Deckelabschnitt der Außenkappe bei Drehung in Schließrichtung auch bei Aufbringung von axialem Druck keine kraftschlüssige Verbindung schaffen. Die Vorsprünge an dem Deckelabschnitt der Außenkappe haben vorzugsweise eine der Querschnittsform einer Rippe der Riffelung entsprechende, d.h. zu dieser passende Querschnittsform. Dies bedeutet, daß eine vertikale Vorderkante der Vorsprünge, von denen beispielsweise 4 oder 6 in Umfangsrichtung gleichmäßig beabstandet angeordnet sein können, die Drehkraft auf die anliegende kurze Kante der Riffelung überträgt, wobei eine flach geneigte Fläche jedes Vorsprungs auf der zugeordneten Oberseite einer Rippe aufliegt. Es ist offensichtlich, daß dies bei Drehung der Außenkappe in Schließrichtung keine drehfeste Verbindung zwischen den beiden Kappen hervorruft.

Des weiteren wird vorgeschlagen, daß die Schraubkappe in der Mitte ihres Deckelabschnitts eine muldenförmige Vertiefung aufweist, in die ein entsprechend geformter vorgewölbter oder konvexer Abschnitt des Deckelteils der Außenkappe eingreift. Der axiale Zusammenhalt dieser Einbaulage ist durch das Aufschnappen des unteren ringförmigen Ansatzes der Außenkappe auf die Schraubkappe gewährleistet.

Die zweite, die drehfeste Verbindung in Schließrichtung hervorrufende Eingriffseinrichtung ist vorzugsweise im Bereich des nach innen weisenden ringförmigen Ansatzes der Außenkappe gebildet, indem dieser mehrere sich in Form eines gekrümmten Keiles sich verbreiternde Abschnitte mit etwa radial verlaufenden Stirnflächen aufweist, die bei Drehung der Außenkappe in Schließrichtung auf Vorsprünge auftreffen, die an der Außenwand der Schraubkappe angeformt sind. Der ringförmige Ansatz besteht damit aus einer Folge "gebogener Keile", die eine kraftschlüssige Verbindung nur in der Schließrichtung schaffen, jedoch in der anderen Richtung unter Aufweitung des ringförmigen Ansatzes Ratschen-ähnlich gleiten. Die Vorsprünge können auch durch eine Riffelung gebildet sein, die aus Rippen wie denjenigen der übrigen Riffelung der Schraubkappe besteht, wobei hier allerdings die Neigungswinkel der Rippen in umgekehrten Sinne der Umfangsrichtung verlaufen.

Die Vorsprünge der Schraubkappe befinden sich innerhalb des zurückversetzten Stufenabschnittes an deren unteren Randbereich, wo sie keinerlei Verletzungsgefahr bilden, da bei alleiniger Verwendung der Schraubkappe als Verschluß dieser Bereich der Schraubkappe nicht gehandhabt wird. Die Vorsprünge sind zudem gegenüber der Außenwand der Schraubkappe zurückversetzt, so daß sie in keiner Weise störend wirken können.

Um die Schließkraft, mit der die Außenkappe die Schraubkappe an der Behälteröffnung festschrauben kann, auf eine vorbestimmte Größe zu beschränken, kann vorgesehen sein, daß die Stirnflächen der keilförmigen Abschnitte des ringförmigen Ansatzes der Außenkappe und/oder die zugewandten Flächen der Vorsprünge der Schraubkappe schräg zur Radialen verlaufen, beispielsweise in einem Winkel von etwa 5o, wobei dieser Winkel von dem verwendeten Material, der Wandstärke etc. abhängt, was zur Folge hat, daß die Stirnflächen der keilförmigen Abschnitte bei Überschreiten einer vorgegebenen Drehkraft radial außen an den Vorsprüngen vorbei gleiten.

Durch die besondere Ausbildung der zweiten Eingriffseinrichtung erfolgt das Befestigen des Verschlusses an der Behälteröffnung auch bei Anordnung der kindersicheren Außenkappen durch einen einfachen Drehvorgang, wie dies auch bei alleiniger Verwendung der Schraubkappe der Fall ist.

Mit Vorteil wird ferner vorgeschlagen, daß die Riffelung der Schraubkappe an dem freien Endbereich der zylindrischen Wand radial außen im wesentlichen bündig mit einem darunter geschlossenen Ringabschnitt abschließt, der seinerseits an seiner Unterseite die radial nach innen verlaufende Ringschulter aufweist, an die sich ein zylindrischer Endabschnitt verringerter Wandstärke anschließt.

Außerdem wird vorgeschlagen, daß die Riffelung am Deckelabschnitt der Schraubkappe an der Oberseite bündig mit einem vorzugsweise kreisförmigen, bis auf die zentrale muldenförmige Vertiefung ebenen, glatten Mittelabschnitt abschließt, womit gewährleistet ist, daß die erfindungsgemäße Schraubkappe ohne Verletzungsgefahr für die Finger die Benutzers handbar ist, da sie außer einer griffigen Riffelung keine störenden oder gefährlichen Vorsprünge enthält.

Die kindersichere Außenkappe enthält ebenfalls an ihrer vorzugsweise zylindrischen Außenwand und einem radial äußeren Ringbereich ihrs Deckelabschnitts eine Riffelung, die die erforderliche Griffigkeit bietet.

Die Schraubkappe und die Außenkappe bestehen vorzugsweise aus Polypropylen, wobei die Erfindung selbstverständlich nicht auf die Verwendung dieses Materials beschränkt ist. Wenn außerdem die innerhalb der Schraubkappe angeordnete Dichtscheibe aus Polypropylenschaum und eine darunter befindliche Kaltsiegelfolie ebenfalls aus Polypropylen bestehen, hat dies den Vorteil, daß der gesamte Behälterverschluß recyclingfähig ist.

Mit der vorliegenden Erfindung ist ein Behälterverschluß geschaffen, dessen Schraubkappe sowohl für sich allein als auch in Kombination mit einer kindersicheren Außenkappe verwendbar ist, ohne daß die Schraubkappe hierzu verändert werden muß. Da die Außenkappe in einfacher Weise auf die Schraubkappe aufgeschnappt werden kann, indem sie in axialer Richtung über die Schraubkappe geschoben wird, bis sie in der Befestigungslage einrastet, kann sie auch nachträglich beispielsweise von einem Benutzer bei Bedarf an der Schraubkappe befestigt werden.

Außerdem bietet die vorliegende Erfindung dem Hersteller die Möglichkeit, eine große Anzahl identischer Schraubkappen kostengünstig herzustellen, von denen ein Teil mit einer kindersicheren Außenkappe versehen wird und damit als Druck-Drehverschluß ausgebildet ist, während der Rest als einfacher, ungesicherter Drehverschluß verwendet wird.

Weitere Merkmale, Vorteile und Einzelheiten der Erfindung ergeben sich aus der nachfolgenden Beschreibung einer bevorzugten Ausführungsform sowie anhand der Zeichnung. Dabei zeigen:
- Fig. 1: eine Seitenansicht des erfindungsgemäßen Behälterverschlusses mit kindersicherer Außenkappe, wobei eine Hälfte des Behälterverschlusses im Vertikalschnitt dargestellt ist;
- Fig. 2: eine Seitenansicht des erfindungsgemäßen Behälterverschlusses, in diesem Fall nur aus einer Schraubkappe bestehend;
- Fig. 3: eine Ansicht der Außenkappe gemäß Fig. 1 von unten;
- Fig. 4: eine Aufsicht auf die Außenkappe gemäß Fig. 3;
- Fig. 5: eine Aufsicht auf die Schraubkappe der Figuren 1 und 2 und
- Fig. 6: eine Unteransicht des Behälterverschlusses gemäß Fig. 1.

In Fig. 1 ist eine Ausführungsform des erfindungsgemäßen Behälterverschlusses in der Druck-Drehverschlußversion dargestellt, in der der Behälter sowohl eine innere Schraubkappe 1 als auch eine diese überdeckende Außenkappe 1 enthält.

Die Schraubkappe 1 enthält einen zylindrischen Wandabschnitt 3, der an seiner Innenseite ein Gewinde 4 aufweist, mit dem die Schraubkappe 1 auf den Hals eines Behälters wie beispielsweise eines Tablettenglases 5 aufgeschraubt wird. Die Schraubkappe 1 enthält ferner einen Deckelabschnitt 6 mit einer mittigen Einbuchtung bzw. muldenförmigen Vertiefung 7, auf der sich die weiter unten zu beschreibende Außenkappe 2 abstützt.

An ihrer Außenseite enthält die Schraubkappe 1 eine aus nebeneinander liegenden Rippen 8 bestehende Riffelung, die sich über den größten Teil der zylindrischen Umfangswand 3 und von dort durchgehend in den radial äußeren Ringbereich des Deckelabschnitts 6 erstreckt.

Die Riffelung 8 verläuft bündig mit einem unteren geschlossenen Umfangsabschnitt 9 der zylindrischen Umfangswand 3 sowie mit dem mittigen Abschnitt des Deckelabschnitts 6, wodurch die Schraubkappe 1 nicht nur ein sehr gefälliges Äußeres erhält, sondern keinerlei Vorsprünge aufweist, an der sich ein Benutzer verletzten könnte, wenn er die Schraubkappe 1 (ohne Außenkappe 2) betätigt.

Der umlaufende, geschlossene Ringabschnitt 9 enthält an seiner Unterseite eine Ringschulter 10, die der Verrastung der Außenkappe 2 dient.

Die Riffelung 8 der Schraubkappe 1 ist so ausgebildet, daß sie aus Rippen besteht, die jeweils eine flach geneigte, lange Seite 11 und eine kurze Seite 12 aufweisen, wobei die letzteren jeweils in einer Ebene liegen, die die Mittellängsachse 13 des Behälterverschlusses beinhaltet. Durch diese Ausgestaltung hat die Schraubkappe 1 in beiden Drehrichtungen eine unterschiedliche "Griffigkeit", und zwar derart, daß sie -bei Verwendung ohne Außenkappe 2- eine größere Kraftaufbringung in Öffnungsrichtung (Pfeil A in Fig. 2) ermöglicht als in der entgegengesetzten Schließrichtung. Fig. 5 zeigt eine Aufsicht auf die Rippen der Riffelung im Bereich des Deckelabschnitts 6 der Schraubkappe 1, wobei auch hier die Öffnungsrichtung mit dem Pfeil A vermerkt ist.

Die Außenkappe 2 enthält ebenfalls einen zylindrischen Wandabschnitt 14 einer solchen Erstreckung, daß die Schraubkappe 1 vollständig überdeckt ist, sowie einen bezüglich der Schraubkappe 1 konvexen, d. h. einwärts gebogenen Deckelabschnitt 15, der so dünn ausgeführt ist, daß er eine federnd verformbare Membran oder Schale bildet. In der Mitte des Deckelabschnitts 15 befindet sich eine Vorwölbung 16, die formschlüssig in die muldenförmige Vertiefung 7 des Deckelabschnitts der Schraubkappe 1 paßt.

An der Innenseite des Deckelabschnitts 15 sind sechs in Umfangsrichtung gleichmäßig voneinander beabstandete Vorsprünge 17 angeformt, die in dem in Fig. 1 dargestellten unbetätigten Zustand der Außenkappe 2 von den Rippen der Riffelung 8 beabstandet sind. Die Vorsprünge 17 enthalten jeweils zu ihrer in der Öffnungsrichtung vorderen Betätigungskante 18 hin ansteigende Flächen 19, deren Neigung mit derjenigen der Flächen 11 der Riffel-Rippen übereinstimmt. Die Vorderkante 18 der Vorsprünge 17 ist so angeordnet, daß sie beim Drehen der Außenkappe 2 in Öffnungsrichtung flächig an einer zugeordneten Kante 12 einer Riffel-Rippe anliegt.

Wenn der Behälterverschluß in seiner Druck-Drehverschlußversion gemäß Fig. 1 geöffnet werden soll, wird ein axialer Druck auf die Außenkappe 2 in Richtung des Pfeils B ausgeübt, wodurch der elastische verformbare Deckelabschnitt 15 sich einer flachen Gestalt nähert und seine Vorsprünge 17 in die Riffelung 8 des Deckelabschnitts 6 der Schraubkappe eingreifen. Die vorderen Randkanten 18 übertragen dabei das Drehmoment auf die anliegenden Kanten 12 der Riffelung, wodurch die Schraubkappe 1 von dem Behälterhals abgeschraubt werden kann. Wenn keine axiale Kraft mehr auf die Außenkappe 2 ausgeübt wird, kehrt der Deckelabschnitt 15 der Außenkappe 2 umgehend in die konvexe Ausgangsform zurück.

Die Außenkappe 2 enthält an ihrem unteren Rand vier aufeinander folgende, sich zunehmend einwärts erstreckende Abschnitte 20, die als gebogene Keile betrachtet werden können. Diese zunehmend sich einwärts verbreiternden Ringabschnitte 20 enden jeweils in einer Stirnkante 21, die auf zugeordnete Vorsprünge 22 auflaufen, die an der Außenseite des unteren Endabschnitts der Schraubkappe 1 angeformt sind, wenn die Außenkappe 2 in Schließrichtung gedreht wird. Auf diese Weise kann bei der Druck-Drehverschlußversion die Schraubkappe 1 mittels der Außenkappe 2 auf der Behälteröffnung festgeschraubt werden, ohne daß hierzu ein axialer Druck oder ein radialer Druck ausgeübt werden muß. Der Schraubvorgang vollzieht sich dabei wie bei einer gewöhnlichen Schraubkappe, wodurch ein sicheres und vollständiges Festschrauben der Schraubkappe 1 erleichtert ist.

Wenn die Außenkappe 2 hingegen ohne Aufbringung einer axialen Kraft in Öffnungsrichtung gedreht wird, gleiten die sich zunehmend nach innen verbreiternden Ringabschnitte 20 unter vorübergehender radialer Aufweitung Ratschen-artig über die Vorsprünge 22, ohne die Schraubkappe 1 zu drehen. Dasselbe gilt für die Vorsprünge 17 des Deckelabschnitts 15 der Außenkappe 2, die bei Aufbringung eines axialen Drucks in Richtung des Pfeils B über die flach geneigten Flächen 11 der Riffelung 8 gleiten. Dabei kann die Ausbildung so getroffen sein, daß infolge des hiermit einhergehenden Niederdrückens des zylindrischen Wandabschnitts 14 der Außenkappe 2 die Stirnflächen 21 der ringförmigen Abschnitte 20 nicht in Kontakt mit den Vorsprüngen 22 geraten, so daß kein Schraubvorgang in Schließrichtung stattfindet. Andererseits kann die Ausbildung auch so getroffen werden, daß auch bei niedergedrückter Außenkappe 2 die Kanten 21 in drehfesten Eingriff mit den Vorsprüngen 22 geraten.

Die Figuren 1 und 4 lassen erkennen, daß selbstverständlich auch die Außenkappe 2 mit einer Riffelung 22 versehen ist, damit sie die zur Handhabung erforderliche Griffigkeit erhält.

Der erfindungsgemäße Behälterverschluß ist sowohl gemäß Fig. 1 mit Außenkappe 2 als auch gemäß Fig. 2 lediglich mit der Schraubkappe 1 verwendbar, wenn keine Kindersicherung erforderlich ist.

Die Außenkappe 2 hat eine dünne Schalenform und ist auf leichte Weise an der Schraubkappe 1 zu befestigen. Wenn keine Kindersicherung erforderlich ist, wird auf die Außenkappe 2 verzichtet, wobei die Schraubkappe 1 so ausgebildet ist, daß sie einwandfrei und ohne Verletzungsgefahr direkt zu betätigen ist. Ihre im Profil sägezahnartige Riffelung hat zur Folge, daß ihre "Griffigkeit" in Öffnungsrichtung größer ist als in Schließrichtung, wodurch verhindert wird, daß die Schraubkappe unbeabsichtigt so fest zugeschraubt wird, daß sie nur noch schwerlich zu öffnen ist.

Eine Begrenzung des Schließ-Drehmoments der Druck-Drehverschlußversion läßt sich dadurch erreichen, daß die Stirnflächen 21 der Ringabschnitte 20 und/oder die zugewandten Stirnflächen der Vorsprünge 22 schräg zur Radialen verlaufen (in Schließ-Drehrichtung radial außen voreilend), so daß die Stirnflächen 21 bei Überschreiten eines vorgegebenen Drehmoments radial außen an den Vorsprüngen 22 vorbei gleiten.

## Patentansprüche

1. Behälterverschluß mit einer Schraubkappe (1) und einer darauf aufschnappbaren kindersicheren Außenkappe (2), mit der die Schraubkappe (1) drehbar ist, wobei die Schraubkappe (1) in dem radial äußeren Ringbereich ihres Deckelabschnitts (6) eine erste Riffelung enthält und an der der Schraubkappe (1) zugewandten Innenseite der Außenkappe (2) Vorsprünge (17) angeformt sind, die bei einer elastischen Verformung der Außenkappe (2) in die erste Riffelung eingreifen, derart daß ein Drehmoment auf die erste Riffelung übertragbar und die Schraubkappe (1) von dem Behälter (5) abschraubbar ist, wobei die Außenkappe (2) mit einem radial nach innen weisenden Ansatz (20) eine nach unten weisende Ringschulter (10) der Schraubkappe (1) untergreift und wobei die Außenkappe (2) mit der Schraubkappe (1) über eine zweite, getrennte Eingriffseinrichtung (21, 22) nur zum Drehen der Schraubkappe (1) in Schließrichtung verbunden ist,
**dadurch gekennzeichnet**,
daß die Schraubkappe (1) eine zweite Riffelung (8) an ihrer vorzugsweise zylindrischen Außenwand (3) enthält, die das Drehen der Schraubkappe (1) erleichtert, wenn die Außenkappe (2) auf der Schraubkappe nicht aufsitzt,
daß die erste und zweite Riffelung aus aufeinanderfolgenden, lamellenartigen Rippen besteht, die jeweils eine flach geneigte, in die Drehrichtung zum Öffnen weisende lange Seite (11) und eine kurze, vorzugsweise etwa in der die Mittellängsachse (13) des Behälterverschlusses enthaltenden Ebene liegende, in die Drehrichtung zum Schließenweisende Seite (12) aufweist, derart daß die Riffelung im Schnitt ein sägezahnartiges Profil bildet,
und daß der Deckelabschnitt (15) der Außenkappe (2) eine bezüglich des Deckelabschnitts (6) der Schraubkappe (1) konvexe Form hat, die sich mittig auf dem Deckelabschnitt (6) der Schraubkappe (1) abstützt und durch Aufbringung von axialem Druck elastisch in eine im wesentlichen ebene, das Eingreifen der Vorsprünge (17) in die erste Riffelung hervorrufende Ausrichtung verformbar ist.

2. Behälterverschluß nach Anspruch 1,
dadurch gekennzeichnet, daß die Schraubkappe (1) in der Mitte ihres Deckelabschnitts (6) eine muldenförmige Vertiefung (7) aufweist, in die ein entsprechend geformter, vorgewölbter Abschnitt (16) des Deckelteils (15) der Außenkappe (2) eingreift.

3. Behälterverschluß nach Anspruch 1 oder 2,
dadurch gekennzeichnet, daß die Vorsprünge (17) an dem Deckelabschnitt (15) der Außenkappe (2) eine der Querschnittsform einer Rippe der ersten Riffelung entsprechende Querschnittsform haben.

4. Behälterverschluß nach einem der Ansprüche 1 bis 3,
dadurch gekennzeichnet, daß der nach innen weisende ringförmige Ansatz der Außenkappe (2) in Umfangsrichtung mehrere sich allmählich radial nach innen verbreiternde Abschnitte (20) mit Stirnflächen (21) aufweist, die bei Drehung der Außenkappe (2) in Schließrichtung auf Vorsprünge (22) auftreffen, die an der Außenwand der Schraubkappe (1) angeformt sind.

5. Behälterverschluß nach einem der Ansprüche 1 bis 4,
dadurch gekennzeichnet, daß die Stirnflächen (21) der radial sich verbreiternden Abschnitte (20) des ringförmigen Ansatzes und/oder die zugewandten Stirnflächen der Vorsprünge (22) der Schraubkappe (1) in einem kleinen Winkel zur Radialen geneigt verlaufen, derart, daß die Stirnflächen (21) bei Überschreiten eines vorgegebenen Drehmoments unter radialer Aufweitung des ringförmigen Ansatzes an den Vorsprüngen (22) vorbei gleiten.

6. Behälterverschluß nach einem der Ansprüche 1 bis 5,
dadurch gekennzeichnet, daß die zweite Riffelung (8) an der zylindrischen Wand (3) radial außen bündig mit einem geschlossenen Ringabschnitt (9) abschließt, der an seiner Unterseite die abgestufte Ringschulter (10) bildet.

7. Behälterverschluß nach einem der Ansprüche 1 bis 6,
dadurch gekennzeichnet, daß die erste Riffelung an der Oberseite bündig mit einem kreisförmigen, bis auf die zentrale muldenförmige Vertiefung (7) ebenen, glatten Mittelabschnitt abschließt.

8. Behälterverschluß nach einem der Ansprüche 1 bis 7,
dadurch gekennzeichnet, daß auch die zweite Riffelung aus aufeinanderfolgenden, lamellenartigen Rippen besteht, die jeweils eine flach geneigte, lange Seite (11) und eine kurze, steil geneigte Seite (12) aufweist, und daß sich die zweite Riffelung der Außenwand ohne Unterbrechung in der identisch geformten ersten Riffelung des Ringbereichs des Deckelabschnitts fortsetzt.

9. Behälterverschluß nach Anspruch 4,
dadurch gekennzeichnet, daß die Vorsprünge am unteren Rand der Außenwand der Schraubkappe (1) ebenfalls durch eine sägezahnartige Riffelung mit zu der übrigen Riffelung (8) entgegengesetzter Neigung gebildet ist.

10. Behälterverschluß nach einem der Ansprüche 1 bis 9,
dadurch gekennzeichnet, daß die Schraubkappe (1) an ihrer Außenfläche keine eine Verletzungsgefahr bildenden Vorsprünge und/oder Aussparungen aufweist.

## Claims

1. Container closure with a screw cap (1) and a childproof outer cap (2), which can be snapped onto the latter and with which the screw cap (1) can be rotated, wherein the screw cap (1) comprises first fluting in the radially outer annular region of its lid section (6), and projections (17) are moulded onto the inside, which faces the screw cap (1), of the outer cap (2), which projections engage in the first fluting when the outer cap (2) undergoes elastic deformation such that a torque can be transmitted to the first fluting and the screw cap (1) can be unscrewed from the container (5), wherein the outer cap (2) engages by way of a radially inward pointing extension (20) under a downward pointing annular shoulder (10) of the screw cap (1), and wherein the outer cap (2) is connected to the screw cap (1) via a second, separate engagement device (21, 22) just to rotate the screw cap (1) in the closing direction, characterised in that the screw cap (1) comprises second fluting (8) at its preferably cylindrical outer wall (3), which fluting facilitates the rotation of the screw cap (1) when the outer cap (2) is not seated on the screw cap, that the first and the second fluting consist of consecutive, lamellar ribs which each comprise a gently inclined, long side (11), which points in the rotational direction for opening, and a short side (12), which preferably lies approximately in the plane comprising the central longitudinal axis (13) of the container closure and points in the rotational direction for closing, such that the fluting forms a saw-toothed profile in a sectional view, and that the lid section (15) of the outer cap (2) is of a form which is convex in relation to the lid section (6) of the screw cap (1) and which is supported centrally on the lid section (6) of the screw cap (1) and can be elastically deformed in a substantially plane orientation, which causes the projections (17) to engage in the first fluting, by applying axial pressure.

2. Container closure according to claim 1, characterised in that, in the centre of its lid section (6), the screw cap (1) comprises a trough-shaped depression (7) in which a correspondingly shaped, pre-arched section (16) of the lid part (15) of the outer cap (2) engages.

3. Container closure according to claim 1 or 2, characterised in that the projections (17) on the lid section (15) of the outer cap (2) have a cross-sectional form which corresponds to the cross-sectional form of a rib of the first fluting.

4. Container closure according to one of claims 1 to 3, characterised in that the inward pointing annular extension of the outer cap (2) comprises a plurality of sections (20) in the circumferential direction which gradually widen radially inwards and have end faces (21) which, when the outer cap (2) is rotated in the closing direction, strike projections (22) which are moulded onto the outer wall of the screw cap (1).

5. Container closure according to one of claims 1 to 4, characterised in that the end faces (21) of the radially widening sections (20) of the annular extension and/or the facing end faces of the projections (22) of the screw cap (1) are inclined at a small angle to the radial such that, when a predetermined torque is exceeded, the end faces (21) slide past the projections (22) while the annular extension widens radially.

6. Container closure according to one of claims 1 to 5, characterised in that the second fluting (8) at the cylindrical wall (3) is flush on the outside in the radial direction with a closed annular section (9) which forms the stepped annular shoulder (10) at its underside.

7. Container closure according to one of claims 1 to 6, characterised in that the first fluting at the top side is flush with a circular, smooth centre section which is plane apart from the central trough-shaped depression (7).

8. Container closure according to one of claims 1 to 7, characterised in that the second fluting also consists of consecutive, lamellar ribs which each comprise a gently inclined, long side (11) and a short, steeply inclined side (12), and that the second fluting of the outer wall continues without interruption in the identically shaped first fluting of the annular region of the lid section.

9. Container closure according to claim 4, characterised in that the projections at the lower edge of the outer wall of the screw cap (1) are likewise formed by saw-toothed fluting of an opposite inclination with respect to the other fluting (8).

10. Container closure according to one of claims 1 to 9, characterised in that the outer surface of the screw cap (1) does not comprise any projections and/or recesses which constitute a risk of injury.

## Revendications

1. Fermeture de récipient avec un capuchon à visser (1) et un capuchon extérieur de sécurité pour enfant (2) pouvant être enclenché sur celui-ci, avec lequel le capuchon à visser (1) peut être amené à tourner, où le capuchon à visser (1) comporte dans la zone annulaire radialement extérieure de son tronçon de couvercle (6) un premier cannelage et où sont formées au côté intérieur orienté vers le capuchon à visser (1) du capuchon extéreur (2) des saillies (17) qui, lors d'une déformation élastique du capuchon extérieur (2) s'engagent dans le premier cannelage de façon qu'un couple de rotation soit transmissible au premier cannelage et que le capuchon à visser (1) puisse être dévissé du récipient (5), où le capuchon extérieur (2) passe avec un bout (20) orienté radialement vers l'intérieur sous un épaulement annulaire (10) dirigé vers le bas du capuchon à visser (1) et où le capuchon extérieur (2) est relié au capuchon à visser (1) par un deuxième dispositif de prise séparé (21, 22) seulement pour la rotation du capuchon à visser (1) dans la direction de fermeture,
caractérisée en ce que le capuchon à visser (1) présente un deuxième cannelage (8) à sa paroi extérieure de préférence cylindrique (3) qui facilite la rotation du capuchon à visser (1) lorsque le capuchon extérieur (2) ne repose pas sur le capuchon à visser, en ce que le premier et le deuxième cannelage est constitué de nervures successives en forme de lamelles qui présentent respectivement un côté long faiblement incliné (11), orienté dans la direction de rotation pour l'ouverture et un côté court (12) situé de préférence à peu près dans le plan contenant l'axe longitudinal médian (13) de la fermeture de récipient, orienté dans la direction de rotation pour le fermeture de façon que le cannelage forme en coupe un profil en dents de scie et en ce que le tronçon de couvercle (15) du capuchon extérieur (2) a une forme convexe relativement au tronçon de couvercle (6) du capuchon à visser (1) qui prend appui au milieu sur le tronçon de couvercle (6) du capuchon à visser (1) et qui, par l'application d'une pression axiale, est déformable élastiquement en une orientation sensiblement plane provoquant l'engagement des saillies (17) dans le premier cannelage.

2. Fermeture de récipient selon la revendication 1,
caractérisée en ce que le capuchon à visser (1) présente au milieu de son tronçon de couvercle (6) un creux en forme de cuvette (7) dans laquelle s'engage un tronçon bombé de forme correspondante (16) de la partie de couvercle (15) du capuchon extérieur (2).

3. Fermeture de récipient selon la revendication 1 ou 2,
caractérisée en ce que les saillies (17) présentent au tronçon de couvercle (15) du capuchon extérieur (2) une forme en section transversale correspondant à la forme en section transversale d'une nervure du premier cannelage.

4. Fermeture de récipient selon la revendication 1 à 3,
caractérisée en ce que le bout rapporté annulaire orienté vers l'intérieur du capuchon extérieur (2) présente dans la direction périphérique plusieurs tronçons (20) s'élargissant progressivement radialement vers l'intérieur avec des surfaces frontales (21) qui, lors de la rotation du capuchon extérieur (2) dans la direction de fermeture, heurtent des saillies (22) qui sont formées sur la paroi extérieure du capuchon à visser (1).

5. Fermeture de récipient selon la revendication 1 à 4,
caractérisée en ce que les surfaces frontales (21) des tronçons (20) s'élargissant radialement du bout rapporté annulaire et/ou les surfaces frontales orientées des saillies (22) du capuchon à visser (1) s'étendent suivent un petit angle d'inclinaison relativement à la ligne radiale de façon que les surfaces frontales (21), lors d'un dépassement d'un couple de rotation prédéterminé, par un élargissement radial du bout rapporté annulaire, passent en glissant devant les saillies (22).

6. Fermeture de récipient selon la revendication 1 à 5,
caractérisée en ce que le deuxième cannelage (8) se termine à la paroi cylindrique (3) radialement à l'extérieur en affleurement avec un tronçon annulaire fermé (9) qui forme à son côté intérieur l'épaulement annulaire à gradin (10).

7. Fermeture de récipient selon la revendication 1 à 6,
caractérisée en ce que le premier cannelage se termine au côté supérieur en affleurement avec un tronçon central circulaire lisse, plan à part le creux central en forme de cuvette (7).

8. Fermeture de récipient selon l'une des revendications 1 à 7,
caractérisée en ce que le deuxième cannelage également est constitué de nervures successives en forme de lamelles qui présentant respectivement un côté long faiblement incliné (11) et un côté court fortement incliné (12) et en ce que le deuxième cannelage de la paroi extérieure continue sans interruption dans le premier cannelage formé d'une manière identique de la zone annulaire du tronçon de couvercle.

9. Fermeture de récipient selon la revendication 4,
caractérisée en ce que les saillies au bord inférieur de la paroi extérieure du capuchon à visser (1) sont également formées par un cannelage configuré en dents de scie avec une inclinaison opposée au cannelage restant (18).

10. Fermeture de récipient selon la revendication 1 à 9,
caractérisée en ce que le capuchon à visser (1), à sa surface extérieure, ne présente pas de saillies et/ou d'évidements constituant un risque de blessure.
